# EUROPÄISCHE PATENTSCHRIFT

(11) **EP 3 115 164 B1**
(45) Veröffentlichungstag und Bekanntmachung des Hinweises auf die Patenterteilung: **17.10.2018**
(21) Anmeldenummer: 16184683.7
(22) Anmeldetag: 11.04.2012
(51) Int. Cl.: B27D 5/00, B23Q 11/08, F16P 3/14, B27C 9/04

(54) **BEARBEITUNGSMASCHINE**
MACHINING UNIT
MACHINE D'USINAGE

(30) Priorität: 15.04.2011 DE 102011007517
(43) Veröffentlichungstag der Anmeldung: 11.01.2017
(62) Teilanmeldung aus: 12163705.2
(73) Patentinhaber: HOMAG GmbH, 72296 Schopfloch (DE)
(72) Erfinder: Amos, Harmut, 72108 Rottenburg (DE); Kanitz, Carsten, 72108 Rottenburg (DE); Blattner, Markus, 72178 Waldachtal (DE)
(74) Vertreter: Hoffmann Eitle

(56) Entgegenhaltungen:
- EP-A1- 0 728 561
- EP-A1- 2 243 619
- EP-A2- 1 860 593
- DE-A1- 3 517 194
- DE-A1- 3 914 461
- DE-A1- 10 039 970
- DE-U- 7 517 004
- DE-U1-202007 017 768
- DE-U1-202009 007 035
- US-A- 4 222 812

## Beschreibung

### Technisches Gebiet

Die vorliegende Erfindung bezieht sich auf eine Bearbeitungsmaschine zum Bearbeiten von Werkstücken, die bevorzugt zumindest teilweise aus Holz, Holzwerkstoffen oder dergleichen bestehen, gemäß dem Oberbegriff des Anspruchs 1.

### Stand der Technik

Oben genannte Bearbeitungsmaschinen weisen häufig neben verschiedensten spanenden Bearbeitungsfunktionen, wie z.B. Fräsen, Bohren Sägen, auch Sonderfunktionen, wie z.B. das Beschichten des Werkstücks mit Beschichtungsmaterial, insbesondere das Anbringen von Kantenbandmaterial an Werkstückschmalflächen, auf. Dadurch ist es möglich, auf einer Bearbeitungsmaschine bei hoher Automatisierung mehrere unterschiedliche Arbeitsvorgänge an einem Werkstück auszuführen.

Bei bekannten Bearbeitungsmaschinen der genannten Art ist die Bedienung der Aggregate, z.B. der Kantenbandbevorratung in einem Kantenbandmagazin, und der Kantenbandzuführung zum Beschichtungsprozess auf der Bearbeitungsmaschinenrückseite angeordnet. Daher muss zur Bestückung der Kantenbandbevorratung der Sicherheitsbereich der Maschine durch einen Bediener betreten werden.

Aus der EP 1777048 B1 ist eine Bearbeitungsmaschine bekannt, bei der eine Beschichtungseinrichtung und ein 5-Achsbearbeitungskopf an einem Kreuzschlittensystem angeordnet sind. Dies ermöglicht jedoch nicht den schnellen Wechsel von Kantenbandmaterial, da eine Vorbestückung des Kantenbandes in die Beschichtungseinrichtung nicht möglich ist. Nachteilig ist hierbei ebenfalls, dass die Beschichtungseinrichtung stets in der Nähe der Bearbeitung mitgeführt wird und damit dem Staub, der aus der Bearbeitung resultiert, ausgesetzt ist.

Die DE 3517194 A1 offenbart eine Bearbeitungsmaschine nach dem Oberbegriff des Anspruchs 1. Ferner offenbart die DE 20 2009 007 035 U1 ein Werkzeugmagazin, das an einem hinteren Ende eines Auslegers vorgesehen ist.

### Darstellung der Erfindung

Es ist daher Aufgabe der vorliegenden Erfindung, eine Bearbeitungsmaschine der genannten Art zur Verfügung zu stellen, die neben einer Bearbeitung auch Sonderfunktionen, insbesondere eine Beschichtung mit Katenbandmaterial flexibel mit kurzen Nebenzeiten ermöglicht und einen geringen Bauraum beansprucht.

Erfindungsgemäß wird diese Aufgabe durch eine Bearbeitungsmaschine mit den Merkmalen von Patentanspruch 1 gelöst. Bevorzugte Ausführungsformen sind in den abhängigen Ansprüchen angegeben.

Erfindungsgemäß weist eine Bearbeitungsmaschine zum Bearbeiten von Werkstücken, die bevorzugt zumindest teilweise aus Holz, Holzwerkstoffen oder dergleichen bestehen, mindestens eine Bearbeitungseinheit zum Bearbeiten des Werkstücks auf. Die Bearbeitungseinheit ist beispielsweise als Mehrachsbearbeitungskopf ausgeführt, der unterschiedliche Bearbeitungstechniken, wie z.B., Fräsen, Sägen oder Bohren flexibel ausführen kann. Dazu ist der Bearbeitungseinheit ein Werkzeugmagazin zugeordnet, das ein automatisches Einwechseln von unterschiedlichen Werkzeugen in Abhängigkeit der gewünschten Bearbeitung ermöglicht. Es können mehrere Bearbeitungseinheiten vorgesehen sein, die dann gleichzeitig bearbeiten können oder ein Rüsten einer Bearbeitungseinheit erlauben, während die andere Bearbeitungseinheit bearbeitet. Dadurch kann die Durchsatzleistung erhöht werden, da Hauptzeiten parallelisiert werden bzw. Stillstandszeiten minimiert werden.

Ferner weist die Bearbeitungsmaschine mindestens eine Beschichtungseinheit zum Beschichten des Werkstücks mit Beschichtungsmaterial, die mindestens ein zugeordnetes Beschichtungsmaterialmagazin zum Bereitstellen von Beschichtungsmaterial für den Beschichtungsvorgang aufweist, auf. Als Beschichtungsmaterial kommt beispielsweise Kantenbandmaterial zum Einsatz, das mittels der Beschichtungseinheit z.B. auf Werkstückschmalflächen aufgebracht wird. Das Beschichtungsmaterial, insbesondere Kantenbandmaterial, wird im Beschichtungsmaterialmagazin beispielsweise aufgewickelt als rollenförmige Wickel gespeichert. Im Beschichtungsmaterialmagazin kann Platz für mehrere Wickel vorgesehen werden, von denen nacheinander oder parallel Beschichtungsmaterial abgewickelt und dem Beschichtungsvorgang zugeführt wird.

Beim Beschichten wird das Beschichtungsmaterial auf das Werkstück aufgebracht und beispielsweise unter Wärmezufuhr an das Werkstück angedrückt. Gegebenenfalls wird vor dem Aufbringen des Beschichtungsmaterials auf das Werkstück ein Klebstoff bzw. Leim auf das Werkstück oder Beschichtungsmaterial oder auf beide aufgebracht. Es gibt jedoch auch selbstklebendes Beschichtungsmaterial, bei dessen Einsatz dies dann nicht erforderlich ist. Das Beschichtungsmaterialmagazin ist in der Bearbeitungsmaschine bevorzugt zwischen einer Wechselposition und einer Arbeitsposition verfahrbar, so dass dessen Zugänglichkeit für einen Bediener in der Wechselposition für einen Wechsel von Beschichtungsmaterial besonders gut ist.

Die Bearbeitungsmaschine weist ferner eine balkenförmige Führungsanordnung auf, entlang der die Bearbeitungseinheit und die Beschichtungseinheit, bevorzugt unabhängig voneinander, verfahrbar an der Führungsanordnung angeordnet sind. Dadurch, dass die Bearbeitungseinheit und die Beschichtungseinheit an einer Führungsanordnung angeordnet sind und daher für beide nur eine Führungsanordnung vorgesehen werden braucht, kann die Bearbeitungsmaschine technisch einfach und damit kostengünstig realisiert werden. Ferner ist so ein besonders kompakter Aufbau der Bearbeitungsmaschine möglich. Die Führungsanordnung ist beispielsweise als Auslegerkonstruktion oder in Portalbauweise realisiert. Die Portalbauweise ist dabei im Allgemeinen steifer realisierbar, während die Auslegerkonstruktion mehr räumliche Freiheiten lässt. Ferner sind die Bearbeitungseinheit und die Beschichtungseinheit bevorzugt unabhängig voneinander verfahrbar und können dadurch zeitlich und räumlich flexibel betrieben werden.

Die Beschichtungseinheit ist erfindungsgemäß derart auf eine Bedienseite der Bearbeitungsmaschine verfahrbar, dass das Beschichtungsmaterialmagazin mit Beschichtungsmaterial durch einen Bediener beschickt werden kann. Durch die Möglichkeit der Beschickung des Beschichtungsmaterialmagazins von der Bedienseite kann dieses vom Bediener zugeführt werden, ohne dass dabei die Sicherheitseinrichtungen, die insbesondere den Arbeitsraum der Beschichtungseinheit im Betrieb von einem Eingreifen des Bedieners abschirmen, geöffnet werden müssen. Dadurch wird ermöglicht, dass das Bearbeitungsprogramm der Maschine durch einen Wechsel des Beschichtungsmaterials nicht unterbrochen werden muss, sondern weiterläuft. Auch ergibt sich eine wesentliche Verbesserung der Bedienerfreundlichkeit der Bearbeitungsmaschine. Ferner wird dadurch, dass beim Wechsel von Beschichtungsmaterial die Sicherheitseinrichtungen nicht entriegelt werden müssen, bzw. keine Zustandsabfrage quittiert werden muss, der Wechsel schneller durchführbar. Darüber hinaus wird durch den gewählten Aufbau erreicht, dass Werkzeugwechsel und die Beschickung mit Beschichtungsmaterial, z.B. Kantenmaterial, unabhängig voneinander sind. Dies ermöglicht den Betrieb von Bearbeitungseinheit und Beschichtungseinheit im schnellen Wechsel.

Der Werkzeugwechsler ist auf der anderen Maschinenseite, also der Seite, die nicht die Bedienseite ist, angeordnet. Damit ist eine Zugänglichkeit der Beschichtungseinheit für den Bediener gegeben, ohne dass dieser die dem Werkzeugwechsler zugeordneten Sicherheitseinrichtungen öffnen muss. Damit wird eine wesentliche Verbesserung der Bedienerfreundlichkeit erreicht. Durch den einseitigen Aufbau wird ferner die Maschinenbettlänge reduziert, was im Hinblick auf eine Platzoptimierung vorteilhaft ist. Maschinen mit und ohne Verleimtechnik können auf der gleichen Grundmaschine aufgebaut und somit die Varianten der Grundmaschine reduziert werden.

Gemäß einem Aspekt weist die Bearbeitungsmaschine einen Bearbeitungstisch zum Spannen der Werkstücke auf. Dabei sind die Werkstücke beispielsweise von der Bedienseite auf den Bearbeitungstisch auflegbar.

Gemäß einer bevorzugten Ausführungsform der Bearbeitungsmaschine sind die Beschichtungseinheit und die Bearbeitungseinheit auf einer Seite der balkenförmigen Führungsanordnung angeordnet, wobei die Beschichtungseinheit auf der Bedienseite vorgesehen ist. Dadurch kann der Bediener einfach auf die Beschichtungseinheit zugreifen, um diese zu konfigurieren, zu justieren, zu warten oder mit Beschichtungsmaterial zu versorgen.

Gemäß einer weiteren Ausführungsform weist die Bearbeitungsmaschine wenigstens einen Sensor an der Bedienseite auf, der eingerichtet ist, in einem vorbestimmten Bereich eindringende Gegenstände zu erfassen. Dadurch kann z.B. erfasst werden, wenn der Bediener zu nahe an die Maschine herantritt oder gar versehentlich in den Arbeitsbereich der Beschichtungseinheit eingreift oder ein anderer Gegenstand hineingerät. Der Bediener kann dann z.B. durch ein optisches oder akustisches Signal gewarnt werden.

Es ist auch möglich die Beschichtungseinheit dann zu stoppen. Auf dieser Weise kann die Sicherheit beim Betrieb der Bearbeitungsmaschine erhöht werden.
Gemäß einer weiteren Ausführungsform der Bearbeitungsmaschine ist das Beschichtungsmaterialmagazin als Kassettenmagazin oder Beschichtungsmaterialzuführung ausgeführt, das eingerichtet ist, eine oder mehrere Beschichtungsmaterialkassetten aufzunehmen. Das Beschichtungsmaterial, insbesondere Kantenbandmaterial, wird darin beispielsweise aufgewickelt und als rollenförmiger Wickel gespeichert. Verbreitet werden die Wickel in Kassetten angeordnet, so dass diese eine erhöhte Stabilität und Handhabbarkeit aufweisen. Die Kassetten weisen beispielsweise eine Achse auf, auf die das Kantenbandmaterial aufgewickelt ist.

Ferner ist gemäß einer Weiterbildung der Erfindung vorgesehen, dass das Beschichtungsmaterialmagazin eingerichtet ist, mindestens eine Beschichtungsmaterialkassette in einer gegenüber der Horizontalen geneigten Stellung aufzunehmen. Hierdurch ergibt sich ein geringer Platzbedarf bzw. lassen sich auch größere Beschichtungsmaterialkassetten einlegen.

Gemäß einer weiteren Ausführungsform ist ein Werkzeugwechsler an der der Bedienseite gegenüberliegenden Rückseite der Bearbeitungsmaschine angeordnet. Der Werkzeugwechsler ermöglicht es, bevorzugt automatisiert, unterschiedliche Bearbeitungswerkzeuge in die Bearbeitungseinheit einzuwechseln. Die hierzu erforderliche bewegliche Mechanik und zugeordnete Sicherheitstechnik ist somit gegenüber und damit nicht an der Bedienseite der Bearbeitungsmaschine angeordnet. Dadurch ergibt sich für den Bediener ein unbeeinträchtigter Zugang zur Beschichtungseinheit.

Gemäß einer weiteren Ausführungsform ist die Führungsanordnung durch einen Ausleger oder ein Portal gebildet. Die Ausbildung der Führungsanordnung als Ausleger, der ein freies Ende aufweist und mit dem anderen Ende an einer Säule angebracht ist, bietet eine besonders flexible räumliche Anordnung. Der Platz unter dem freien Ende kann für die Anordnung von Aggregaten genutzt werden. Die Portalbauweise ist besonders steif oder bei vorgegebener Steifigkeit mit geringem Gewicht realisierbar. Bevorzugt ist das freie Ende der Führungsanordnung an der Bedienseite angeordnet. Dadurch ergibt sich für den Bediener ein freier Durchgriff unter den Ausleger.

Gemäß einer weiteren Ausführungsform ist die balkenförmige Führungsanordnung verfahrbar angeordnet. Dies ermöglicht eine Verfahrbarkeit der Bearbeitungseinheit und der Beschichtungseinheit zusätzlich zu deren Verfahrbarkeit entlang der Führungsanordnung. Bevorzugt ist die balkenförmige Führungsanordnung in einer Richtung verfahrbar, die orthogonal zu der Verfahrbarkeit entlang der Führungsanordnung ausgerichtet ist, so dass sich zwei Bewegungsfreiheitsgrade in einer Ebene ergeben.

Gemäß einer Ausführungsform ist das Beschichtungsmaterialmagazin automatisiert oder manuell entnehmbar. Dies erlaubt eine Bestückung des Beschichtungsmaterialmagazins mit Beschichtungsmaterial außerhalb der Bearbeitungsmaschine. Die Kantenbandmaterialien werden im Beschichtungsmaterialmagazin beispielsweise als rollenförmige Wickel gespeichert. Verbreitet werden die Wickel in Kassetten angeordnet, so dass diese eine erhöhte Stabilität und Handhabbarkeit aufweisen. Die Kassetten weisen beispielsweise eine Achse auf, auf die das Kantenbandmaterial aufgewickelt ist. Das Beschichtungsmaterialmagazin kann dabei z.B. mit mehreren Wickeln von Kantenbandmaterial als Beschichtungsmaterial bestückt werden, während gleichzeitig die Beschichtungseinheit mit Beschichtungsmaterial aus einem in die Bearbeitungsmaschine eingesetzten Beschichtungsmaterialmagazin versorgt wird. Die Stillstandszeiten des Beschichtungsmaterialmagazins können dadurch verringert werden.

Gemäß einer weiteren Ausführungsform ist eine Sicherheitsverkleidung zum Abschließen der Bearbeitungseinheit und bevorzugt auch der Beschichtungseinheit zur Umgebung der Bearbeitungsmaschine vorgesehen, die an der Bedienseite geöffnet werden kann. Bevorzugt ist ein Kontaktsensor an der Bearbeitungsmaschine angeordnet, der die Schließstellung der Sicherheitsverkleidung erfasst. Die Sicherheitsverkleidung erlaubt einen Schutz gegen ein unbeabsichtigtes Eingreifen des Bedieners beispielsweise in die Beschichtungseinheit.

Gemäß einer Ausführungsform weist die Sicherheitsverkleidung eine Öffnung zum Zuführen von Beschichtungsmaterial auf, so dass auch in der Schließstellung der Sicherheitsverkleidung die äußere Zuführung von Beschichtungsmaterial ermöglicht ist. Dadurch kann die Zuführung von insbesondere bandförmigen Beschichtungsmaterial weiter flexibilisiert werden. Es ist so möglich, dass auch Beschichtungsmaterial von großen Wickeln, die keinen Platz im Beschichtungsmaterialmagazin finden, der Beschichtung zugeführt wird.

### Kurze Beschreibung der Zeichnungen

- Fig. 1: zeigt eine schematische Draufsicht eines Ausschnitts einer erfindungsgemäßen Bearbeitungsmaschine gemäß einem ersten Ausführungsbeispiel; und
- Fig. 2: zeigt eine schematische perspektivische Darstellung einer erfindungsgemäßen Bearbeitungsmaschine gemäß einem zweiten Ausführungsbeispiel.

### Ausführliche Beschreibung bevorzugter Ausführungsformen

Die Erfindung wird im Folgenden anhand von Ausführungsbeispielen unter Bezugnahme auf die beiliegenden Figuren der Zeichnungen näher erläutert. In den Figuren bezeichnen dieselben Bezugszeichen gleiche oder funktionsgleiche Komponenten, soweit nichts Gegenteiliges angegeben ist.

Fig. 1 zeigt eine schematische Draufsicht eines Ausschnitts einer erfindungsgemäßen Bearbeitungsmaschine 1 gemäß einem ersten Ausführungsbeispiel. Ein Werkstück 2 ist rechteckig dargestellt und für eine Bearbeitung durch die Bearbeitungsmaschine 1 vorgesehen. Die Bearbeitungsmaschine 1 weist eine Bearbeitungseinheit 3 auf, die bei diesem Ausführungsbeispiel als Mehrachskopf für eine spanende Bearbeitung des Werkstücks 2 ausgeführt ist.

Ferner ist eine Beschichtungseinheit 6 zum Beschichten des Werkstücks 2 mit Beschichtungsmaterial 7 an der Bearbeitungsmaschine 1 vorgesehen. Als Beschichtungsmaterial 7 wird bei diesem Ausführungsbeispiel Kantenbandmaterial 7 verwendet. Die Beschichtungseinheit 6 weist mindestens ein ihr zugeordnetes Beschichtungsmaterialmagazin 8 zum Bereitstellen von Beschichtungsmaterial 7 für den Beschichtungsvorgang auf. In diesem Beschichtungsmaterialmagazin 8 wird bei diesem Ausführungsbeispiel das Beschichtungsmaterial 7 rollenförmig aufgewickelt als sogenannte Wickel gespeichert.

Die Bearbeitungsmaschine 1 weist eine balkenförmige Führungsanordnung 10 auf, entlang der die Bearbeitungseinheit 3 und die Beschichtungseinheit 6 unabhängig voneinander verfahrbar sind. Durch die unabhängige Verfahrbarkeit können die Bearbeitungseinheit 3 und die Beschichtungseinheit 6 parallel zueinander operieren. Beispielsweise kann die Beschichtungseinheit 6 in eine Stellung verfahren werden, in der neues Kantenbandmaterial 7 im
Beschichtungsmaterialmagazin 8 durch einen Bediener nachgefüllt wird, während gleichzeitig die Bearbeitungseinheit 3 eine Bearbeitung durchführt. Dadurch können die Maschinenstillstandszeiten verringert werden.

Die Führungsanordnung 10 ist bei diesem Ausführungsbeispiel durch ein Portal 10 gebildet. Das Portal 10 weist an jedem Ende 17 eine Säule 18 auf. Die die balkenförmige Führungsanordnung kann jedoch auch als Ausleger ausgestaltet sein, bei welchem ein Ende frei ist, so dass darunter durchgegriffen werden kann, ohne dass dies durch eine Säule verhindert wird. Ein freies Ende eines Auslegers erlaubt es beispielsweise, Werkstücke darunter in den Arbeitsbereich der Bearbeitungsmaschine zu schieben.

Die Beschichtungseinheit 6 ist derart auf eine Bedienseite 20 der Bearbeitungsmaschine 1 verfahrbar, dass das Beschichtungsmaterialmagazin 8 durch einen Bediener mit Beschichtungsmaterial 7 beschickt werden kann. Dabei können beispielsweise eine oder mehrere Beschichtungsmaterialkassetten 9 aufgenommen werden, von denen eine oder mehrere auch in einer gegenüber der Horizontalen geneigten Stellung angeordnet werden können.

Bei diesem Ausführungsbeispiel sind die Beschichtungseinheit 6 und die Bearbeitungseinheit 3 auf einer Seite 11 der balkenförmigen Führungsanordnung 10 angeordnet. Dabei ist die Beschichtungseinheit 6 auf der Bedienseite 20 vorgesehen. Hierdurch wird eine einfache Beschickung der Beschichtungseinheit 6 mit Beschichtungsmaterial 7 durch einen Bediener ermöglicht. An einer der Bedienseite 20 gegenüber liegenden Rückseite 24 der Bearbeitungsmaschine 1, an der ein Werkzeugmagazin angeordnet ist, muss der Bediener hierzu nicht operieren, was den Beschichtungsmaterialwechsel erleichtert und Unterbrechungen des Bearbeitungsprogramms verhindert oder minimiert.

Fig. 2 zeigt eine schematische perspektivische Darstellung einer erfindungsgemäßen Bearbeitungsmaschine 1 gemäß einem zweiten Ausführungsbeispiel. Ein Maschinenbett 30 ist vorgesehen, an dem Werkstücktische bzw. Konsolen 40 zur Aufnahme und Befestigung des Werkstücks 2 angeordnet ist. Das Maschinenbett 30 trägt ferner die Säulen 18, an denen die Führungsanordnung 10 angebracht ist. An der Bedienungsseite 20, die wie in Figur 1 mit einem Pfeil gekennzeichnet ist, ist ein Beschichtungsmaterialmagazin 8 mit als Wickel angeordnetem Beschichtungsmaterial 7 vorgesehen.

Das Beschichtungsmaterial 7 lässt sich bei diesem Ausführungsbeispiel hinter einer schließbaren Sicherheitsverkleidung 26 abgeschlossen anordnen. Dadurch kann ein unbeabsichtigtes Eingreifen eines Bedieners in den Bereich des Beschichtungsmaterialmagazins 8 verhindert werden. Auch andere Gegenstände können nicht versehentlich dort hin geraten und das Beschichtungsmaterialmagazin 8 blockieren. Zusätzlich wird bei diesem Ausführungsbeispiel die Bedienseite 20 durch einen Sensor 21 überwacht. Der Sensor 21 erfasst das Eindringen von Gegenständen oder auch Körperteilen des Bedieners in den Bereich der Bedienseite. Erkennt der Sensor 21 beispielsweise das Eindringen eines Körperteils in den Bereich 22, kann das Beschichtungsmaterialmagazin 8 stillgesetzt werden, um eine Beeinträchtigung zu vermeiden.

Bei diesem Ausführungsbeispiel ist ferner noch eine Öffnung 27 in der Sicherheitsverkleidung 26 vorgesehen, die es erlaubt auch bei geschlossener Sicherheitsverkleidung 26 Beschichtungsmaterial 7, beispielsweise Kantenband, der Beschichtungseinheit 6 von außen zuzuführen. Dadurch wird der Einsatz der Bearbeitungsmaschine 1 weiter flexibilisiert.

Obwohl die vorliegende Erfindung anhand bevorzugter Ausführungsbeispiele vorliegend beschrieben wurde, ist sie darauf nicht beschränkt, sondern auf vielfältige Weise modifizierbar.

### Bezugszeichenliste

- 1: Bearbeitungsmaschine
- 2: Werkstück
- 3: Bearbeitungseinheit
- 6: Beschichtungseinheit
- 7: Beschichtungsmaterial
- 8: Beschichtungsmaterialmagazin
- 9: Beschichtungsmaterialkassetten
- 10: Führungsanordnung
- 11: Seite der Führungsanordnung mit Bearbeitungs- und Beschichtungseinheit
- 12: Werkzeugwechsler
- 18: Säule
- 20: Bedienseite
- 21: Sensor
- 24: Rückseite
- 26: Sicherheitsverkleidung
- 27: Öffnung
- 30: Maschinenbett
- 40: Werkstücktisch

## Patentansprüche

1. Bearbeitungsmaschine (1) zum Bearbeiten von Werkstücken (2), die bevorzugt zumindest teilweise aus Holz, Holzwerkstoffen oder dergleichen bestehen, mit
mindestens einer Bearbeitungseinheit (3) zum Bearbeiten des Werkstücks, und
mindestens einer Beschichtungseinheit (6) zum Beschichten des Werkstücks (2) mit Beschichtungsmaterial (7), die mindestens ein zugeordnetes Beschichtungsmaterialmagazin (8) zum Bereitstellen von Beschichtungsmaterial (7) für den Beschichtungsvorgang aufweist;
wobei die Bearbeitungsmaschine (1) eine balkenförmige Führungsanordnung (10) aufweist, entlang der die Bearbeitungseinheit (3) und die Beschichtungseinheit (6) verfahrbar an der Führungsanordnung (10) angeordnet sind;
und wobei die Beschichtungseinheit (6) derart zu einer Bedienseite (20) der Bearbeitungsmaschine (1) verfahrbar ist, dass das Beschichtungsmaterialmagazin (8) durch einen Bediener mit Beschichtungsmaterial (7) beschickt werden kann,
**dadurch gekennzeichnet, dass**
ein Werkzeugwechsler (12) an der der Bedienseite (20) gegenüberliegenden Rückseite (24) der Bearbeitungsmaschine (1) angeordnet ist.

2. Bearbeitungsmaschine (1) nach Anspruch 1,
**dadurch gekennzeichnet,**
**dass** die Beschichtungseinheit (6) und die Bearbeitungseinheit (3) auf einer Seite (11) der balkenförmigen Führungsanordnung (10) angeordnet sind, wobei die Beschichtungseinheit (6) auf der Bedienseite (20) vorgesehen ist.

3. Bearbeitungsmaschine (1) nach Anspruch 1 oder 2,
**dadurch gekennzeichnet,**
**dass** die Bearbeitungsmaschine (1) wenigstens einen Sensor (21) an der Bedienseite (20) aufweist, der eingerichtet ist, in einem vorbestimmten Bereich (22) eindringende Gegenstände zu erfassen.

4. Bearbeitungsmaschine (1) nach einem der vorhergehenden Ansprüche,
**dadurch gekennzeichnet,**
**dass** das Beschichtungsmaterialmagazin (8) als Kassettenmagazin oder Beschichtungsmaterialzuführung ausgeführt ist, das eingerichtet ist, eine oder mehrere Beschichtungsmaterialkassetten (9) aufzunehmen.

5. Bearbeitungsmaschine (1) nach einem der vorhergehenden Ansprüche,
**dadurch gekennzeichnet,**
**dass** das Beschichtungsmaterialmagazin (8) eingerichtet ist, mindestens eine Beschichtungsmaterialkassette (9) in einer gegenüber der Horizontalen geneigten Stellung aufzunehmen.

6. Bearbeitungsmaschine (1) nach einem der vorhergehenden Ansprüche,
**dadurch gekennzeichnet,**
**dass** die Führungsanordnung (10) durch einen Ausleger ein Portal (10) gebildet ist.

7. Bearbeitungsmaschine (1) nach Anspruch 6,
**dadurch gekennzeichnet,**
**dass** ein freies Ende der Führungsanordnung (10) auf der Bedienseite (20) angeordnet ist.

8. Bearbeitungsmaschine (1) nach einem der vorhergehenden Ansprüche,
**dadurch gekennzeichnet,**
**dass** die Führungsanordnung (10) verfahrbar angeordnet ist.

9. Bearbeitungsmaschine (1) nach einem der vorhergehenden Ansprüche,
**dadurch gekennzeichnet,**
**dass** die Bearbeitungseinheit (3) und die Beschichtungseinheit (6) unabhängig voneinander verfahrbar sind.

10. Bearbeitungsmaschine (1) nach einem der vorhergehenden Ansprüche,
**dadurch gekennzeichnet,**
**dass** das Beschichtungsmaterialmagazin (8) automatisiert oder manuell entnehmbar ist.

11. Bearbeitungsmaschine (1) nach einem der vorhergehenden Ansprüche,
**dadurch gekennzeichnet,**
**dass** das Beschichtungsmaterial (7) im Beschichtungsmaterialmagazin (8) in Form von mindestens einem Wickel angeordnet ist.

12. Bearbeitungsmaschine (1) nach einem der vorhergehenden Ansprüche,
**dadurch gekennzeichnet,**
**dass** eine Sicherheitsverkleidung (26) zum Abschließen der Bearbeitungseinheit (3) und/oder der Beschichtungseinheit (6) zur Umgebung der Bearbeitungsmaschine (1) vorgesehen ist, die an der Bedienseite (20) geöffnet werden kann.

13. Bearbeitungsmaschine (1) nach Anspruch 12,
**dadurch gekennzeichnet,**
**dass** ein Kontaktsensor (23) an der Bearbeitungsmaschine angeordnet ist, der die Schließstellung der Sicherheitsverkleidung (26) erfasst.

14. Bearbeitungsmaschine (1) nach Anspruch 11 oder 13, **dadurch gekennzeichnet,**
**dass** die Sicherheitsverkleidung (26) eine Öffnung (27) zum Zuführen von Beschichtungsmaterial (7) aufweist, so dass auch in deren Schließstellung die äußere Zuführung von Beschichtungsmaterial (7) ermöglicht ist.

## Claims

1. Processing machine (1) for processing workpieces (2) which preferably consist at least partially of wood, wood materials or the like, with
at least one processing unit (3) for processing the workpiece, and
at least one coating unit (6) for coating the workpiece (2) with coating material (7) which has at least one associated coating material magazine (8) supplying coating material (7) for the coating process;
wherein the processing machine (1) has a beam-formed guide arrangement (10) along which the processing unit (3) and the coating unit (6) are arranged moveably on the guide arrangement (10);
and wherein the coating unit (6) can be moved to an operating side (20) of the processing machine (1) in such a way that the coating material magazine (8) can be filled with coating material (7) by an operator,
**characterised in that**
a tool changer (12) is arranged on the rear side (24) of the processing machine (1) opposite the operating side (20) .

2. Processing machine (1) according to claim 1,
**characterised in that**
the coating unit (6) and the processing unit (3) are arranged on one side (11) of the beam-formed guide arrangement (10), wherein the coating unit (6) is provided on the operating side (20).

3. Processing machine (1) according to claim 1 or 2, **characterised in that**
the processing machine (1) has at least one sensor (21) on the operating side (20) which is configured to detect objects penetrating into a predetermined region (22) .

4. Processing machine (1) according to one of the preceding claims,
**characterised in that**
the coating material magazine (8) is designed as a cassette magazine or coating material feed which is designed to hold one or more coating material cassettes (9) .

5. Processing machine (1) according to one of the preceding claims,
**characterised in that**
the coating material magazine (8) is configured to hold at least one coating material cassette (9) in a position inclined relative to the horizontal.

6. Processing machine (1) according to one of the preceding claims,
**characterised in that**
the guide arrangement (10) is formed by a boom of a portal (10).

7. Processing machine (1) according to claim 6,
**characterised in that**
a free end of the guide arrangement (10) is arranged on the operating side (20).

8. Processing machine (1) according to one of the preceding claims,
**characterised in that**
the guide arrangement (10) is arranged so as to be moveable.

9. Processing machine (1) according to one of the preceding claims,
**characterised in that**
the processing unit (3) and the coating unit (6) can be moved independently of one another.

10. Processing machine (1) according to one of the preceding claims,
**characterised in that**
the coating material magazine (8) can be removed by automated means or manually.

11. Processing machine (1) according to one of the preceding claims,
**characterised in that**
the coating material (7) is arranged in the coating material magazine (8) in the form of at least one roll.

12. Processing machine (1) according to one of the preceding claims,
**characterised in that**
a safety cover (26) closing the processing unit (3) and/or the coating unit (6) off from the surroundings of the processing machine (1) is provided which can be opened on the operating side (20).

13. Processing machine (1) according to claim 12,
**characterised in that**
a contact sensor (23) is arranged on the processing machine which detects the closed position of the safety cover (26).

14. Processing machine (1) according to claim 11 or 13,
**characterised in that**
the safety cover (26) has an opening (27) for the feeding of coating material (7), so that it is also possible to feed coating material (7) from outside in its closed position.

## Revendications

1. Machine de traitement (1) pour le traitement de pièces (2), qui sont constituées de préférence au moins en partie de bois, de matériaux dérivés du bois ou similaires, avec
au moins une unité de traitement (3) pour le traitement de la pièce, et
au moins une unité de revêtement (6) pour le revêtement de la pièce (2) avec un matériau de revêtement (7), qui présente au moins un magasin de matériau de revêtement (8) associé pour la mise à disposition de matériau de revêtement (7) pour l'opération de revêtement ;
dans laquelle la machine de traitement (1) présente un agencement de guidage (10) en forme de barre, le long duquel l'unité de traitement (3) et l'unité de revêtement (6) sont agencées de manière déplaçable au niveau de l'agencement de guidage (10) ;
et dans laquelle l'unité de revêtement (6) est déplaçable par rapport à un côté de commande (20) de la machine de traitement (1) de telle manière que le magasin de matériau de revêtement (8) peut être alimenté en matériau de revêtement (7) par un opérateur,
**caractérisée en ce que**
un changeur d'outil (12) est agencé sur la face arrière (24) opposée au côté de commande (20) de la machine de traitement (1).

2. Machine de traitement (1) selon la revendication 1,
**caractérisée en ce**
**que** l'unité de revêtement (6) et l'unité de traitement (3) sont agencées sur un côté (11) de l'agencement de guidage (10) en forme de barre, dans laquelle l'unité de revêtement (6) est prévue sur le côté de commande (20).

3. Machine de traitement (1) selon la revendication 1 ou 2,
**caractérisée en ce**
**que** la machine de traitement (1) présente au moins un capteur (21) sur le côté de commande (20), qui est conçu pour détecter des objets entrant dans une zone prédéterminée (22).

4. Machine de traitement (1) selon l'une quelconque des revendications précédentes,
**caractérisée en ce**
**que** le magasin de matériau de revêtement (8) est réalisé sous forme de magasin de cartouches ou d'amenée de matériau de revêtement, qui est conçu pour recevoir une ou plusieurs cartouches de matériau de revêtement (9).

5. Machine de traitement (1) selon l'une quelconque des revendications précédentes,
**caractérisée en ce**
**que** le magasin de matériau de revêtement (8) est conçu pour recevoir au moins une cartouche de matériau de revêtement (9) dans une position inclinée par rapport à l'horizontale.

6. Machine de traitement (1) selon l'une quelconque des revendications précédentes,
**caractérisée en ce**
**que** l'agencement de guidage (10) est formé par un bras ou une potence (10).

7. Machine de traitement (1) selon la revendication 6,
**caractérisée en ce**
**qu'**une extrémité libre de l'agencement de guidage (10) est agencée sur le côté de commande (20).

8. Machine de traitement (1) selon l'une quelconque des revendications précédentes,
**caractérisée en ce**
**que** l'agencement de guidage (10) est agencé de manière déplaçable.

9. Machine de traitement (1) selon l'une quelconque des revendications précédentes,
**caractérisée en ce**
**que** l'unité de traitement (3) et l'unité de revêtement (6) sont déplaçables indépendamment l'une de l'autre.

10. Machine de traitement (1) selon l'une quelconque des revendications précédentes,
**caractérisée en ce**
**que** le magasin de matériau de revêtement (8) est amovible automatiquement ou manuellement.

11. Machine de traitement (1) selon l'une quelconque des revendications précédentes,
**caractérisée en ce**
**que** le matériau de revêtement (7) est agencé dans le magasin de matériau de revêtement (8) sous la forme d'au moins un enroulement.

12. Machine de traitement (1) selon l'une quelconque des revendications précédentes,
**caractérisée en ce**
**qu'**un habillage de protection (26), qui peut être ouvert côté commande (20), est prévu pour la fermeture de l'unité de traitement (3) et/ou de l'unité de revêtement (6) par rapport à l'environnement de la machine de traitement (1).

13. Machine de traitement (1) selon la revendication 12,
**caractérisée en ce**
**qu'**un capteur de contact (23), qui détecte la position fermée de l'habillage de protection (26), est agencé au niveau de la machine de traitement.

14. Machine de traitement (1) selon la revendication 11 ou 13,
**caractérisée en ce**
**que** l'habillage de protection (26) présente une ouverture (27) pour l'amenée de matériau de revêtement (7) de sorte que dans sa position fermée, l'amenée extérieure de matériau de revêtement (7) est également possible.
